# EUROPÄISCHE PATENTSCHRIFT

(11) **EP 0 139 026 B1**
(45) Veröffentlichungstag und Bekanntmachung des Hinweises auf die Patenterteilung: **22.06.1988**
(21) Anmeldenummer: 83110400.5
(22) Anmeldetag: 19.10.1983
(51) Int. Cl.: E05B 37/12

(54) **Kombinationsschloss mit mehreren Kodierungsknöpfen für Wertbehälter**
Combination lock for a safe with a plurality of dials
Serrure à combinaison à plusieurs cadrans pour coffre-fort

(43) Veröffentlichungstag der Anmeldung: 02.05.1985
(73) Patentinhaber: Mauer Sicherheitstechnik GmbH & Co. Kommanditgesellschaft, D-5628 Heiligenhaus (DE)
(72) Erfinder: Mauer, Günter, D-5628 Heiligenhaus (DE)
(74) Vertreter: Götz, Friedrich, Dipl.-Phys.

(56) Entgegenhaltungen:
- DE-B- 2 918 235
- US-A- 3 053 071

## Beschreibung

### Technisches Gebiet

Die Erfindung bezieht sich auf ein Kombinationsschloss mit mehreren Kodierungsknöpfen für Wärmebehälter mit einem zwischen zwei Endstellungen bewegbaren Riegel, dessen Platte m Sperrstifte trägt, die mit m drehbaren, von den Kodierungsknöpfen gesteuerten Sperrscheiben zusammenwirken, wobei jede dieser Sperrscheiben einen radialen Schlitz aufweist, dem ein auf der Riegelplatte befestigter Sperrstift gegenübersteht. Dabei ist ein gemeinsamer Umstellschieber vorgesehen, der eine Entkupplung zwischen den Kodierungsknöpfen und den Sperrscheiben bewirkt.

### Stand der Technik

Aus der den Oberbegriff des Anspruchs 1 bildenden US-Patentschrift 3 053 071 ist eine Sperr-und Öffnungsgeheimnis-Neueinstellungsvorrichtung für Permutationsschlösser mit mehreren Einstellscheiben bekannt geworden, bei welcher den Einstellscheiben axial verlagerbare Sperrscheiben zugeordnet sind. Deren Eingriff in die Einstellscheiben ist zur Neueinstellung des Öffnungsgeheimnisses aufhebbar. Jede der Sperrscheiben weist umfangseitig einen radialen Schlitz auf, der sich bei richtig eingestelltem Öffnungsgeheimnis in Gegenüberlage zu einem Sperrstift einer Riegelplatte befindet. Diese Riegelplatte wird von aussen über eine Handhabe betätigt, wobei die Tast- oder Sperrstifte in die Schlitze der Sperrscheiben eintreten. Zur Neueinstellung des Öffnungsgeheimnisses ist eine von aussen betätigbare Steuerplatte vorgesehen, die über kugelförmige Druckteile den Sperreingriff zwischen den Sperrscheiben und den Einstellscheiben aufhebt.

In der Patentschrift DE 2918235 wird ein aus dem obengenannten Patent weiterentwickeltes Permutationsschloss offenbart, das bei der Neueinstellungsvorrichtung auf eine besondere Steuerplatte verzichtet. Dort ist die Riegelplatte so ausgebildet, dass sie neben der Abtastfunktion zugleich die eines Sperrteiles der Sperr- und Öffnungsgeheimnis-Neueinstellvorrichtung ausübt. Die Riegelplatte ist so ausgestanzt, dass sich bei Untergriff möglichst grossflächige, sichelförmige, erhabene Sperrzonen ergeben. Die Riegelplatte weist drei Sperrfinger auf, die bei richtiger Einstellung in die Aussparungen der drei Sperrscheiben eingreifen. Da die Achsen der Sperrscheiben auf einer Geraden liegen und die Riegelplatte um einen Achszapfen schwenkbar ist, der einen bestimmten Abstand von dieser Geraden aufweist, sind die Drehkreise der Sperrfinger ganz unterschiedlich gross. Wenn man bei verriegeltem Schloss die Handhabe leicht belastet und eine Fallenscheibe verstellt, gleitet der Sperrfinger auf der Sperrscheibe. Mit etwas Fingerspitzengefühl kann man die Lage der Aussparungen ertasten. Durch Wiederholung des Vorganges mit den nächsten Scheiben lässt sich das Schlossgeheimnis erfühlen, so dass es ohne jede Beschädigung von Unbefugten geöffnet und ohne Hinterlassung von Spuren wieder verschlossen werden kann.

### Darstellung der Erfindung

Der Erfindung liegt die Aufgabe zugrunde, ein Kombinationsschloss für Wertbehälter, insbesondere Hotelsafes oder Bankschliessfächer der eingangs genannten Art zu schaffen, das hohen Qualitätsansprüchen genügt, absolut abtastsicher ist und vom jeweiligen Benutzer leicht und zuverlässig umzustellen ist.

Diese Aufgabe wird dadurch gelöst, dass die Schlitze der Sperrscheiben der Riegelplatte zugewandt sind,
dass jede Sperrscheibe an ihrer der Riegelplatte abgewandten Seite eine diametrale Nut aufweist, die einen Sperrschieber trägt, der in dem Umstellschieber geführt ist und der in eine mit dem Kodierungsknopf verbundene Zahnscheibe eingreift,
dass jeder Zahnscheibe eine federnd rastende Zuhaltung zugeordnet ist und
dass diese Zuhaltungen nur in den Enstellungen des Riegels freigegeben sind.

Vorteilhafte Weiterbildungen der Erfindung sind in den Unteransprüchen genannt.

### Beschreibung derZeichnungen

Ein Ausführungsbeispiel der Erfindung für m = 3 Kodierungsknöpfe wird anhand von Fig. 1-18 der Zeichnungen erläutert.
Fig. 1 zeigt in auseinandergezogener Darstellung mit den Teilfiguren a-h alle wesentlichen Komponenten des gesamten Schlosses.
Fig. 2 stellt den Schlosskasten dar,
Fig. 3 die Riegelplatte,
Fig. 4 drei Sperrscheiben,
Fig. 5 einen Umstellschieber,
Fig. 6 drei Zuhaltungen,
Fig. 7 drei Zahnscheiben,
Fig. 8 den Schlossdeckel,
Fig. 9 die Kodierungsknöpfe,
Fig. 10 zeigt eine Draufsicht auf den Schlosskasten mit ausgefahrener Riegelplatte und weiteren Einzelteilen,
Fig.11 ist eine teilweise geschnittene Seitenansicht der Anordnung nach Fig. 10,
Fig. 12 und 13 stellen jeweils eine Teilansicht mit eingeschobener Riegelplatte dar. Beide Abbildungen unterscheiden sich durch die Stellung des Umstellschiebers,
Fig. 14 und 15 zeigen die möglichen Stellungen eines vom Umstellschlüssel gesteuerten Steuerschiebers, wie er in Fig. 12 und 13 teilweise verdeckt zu sehen ist,
Fig. 16 stellt die Seitenansicht dieses Steuerschiebers dar,
Fig. 17 zeigt eine Schlossvariante mit Baskülestangen,
Fig. 18 eine Ausführungsform mit Mikroschalter.

Einander entsprechende Teile sind mit den gleichen Bezugszeichen versehen.

Die Fig. 1 umfasst achtTeilbereiche:
Fig. 1 zeigt den Schlosskasten 10,
Fig. 1 b die Riegelplatte 20,
Fig. 1c drei Sperrscheiben 30, 31, 32 mit den Sperrschiebern 33, 34, 35,
Fig. 1d einen Umstellschieber 40,
Fig. 1e drei Zuhaltungen 50, 51, 52,
Fig. 1f drei Zahnscheiben 60,61,62,
Fig. 1g den Schlossdeckel 70,
Fig. 1 h drei Kodierungsknöpfe 80, 81,82.

In Fig. 2 ist der vorzugsweise im Druckgussverfahren hergestellte Schlosskasten 10 dargestellt, der in symmetrischer Anordnung Führungsbolzenpaare 11-13 aufweist, die mit einem Gewindeloch versehen sind. Weitere in der Schlossachse A-B liegende Stehbolzen 14,15,16,17 dienen als Führungsdorne für den Riegelbetätigungsgriff und die Kodierungsknöpfe. Mit 18 ist ein Führungsdorn für den Umstellschlüssel bezeichnet, mit 19a und 19b ein angeformtes Quaderpaar mit Gewindeloch. In den vier Ecken des Schlosskastens 10 sind Befestigungslöcher angeordnet, von denen die Löcher 10a und 10b sichtbar sind.

Die Riegelplatte 20 nach Fig. 3 kann ebenso wie der Schlosskasten aus einer giessbaren Legierung hergestellt werden. Am linken Ende ist der eigentliche Riegel 20a angeformt. Die Platte weist eine Reihe von Langlöchern auf, die über die Bolzen 11-13 die Riegelplatte genau führen. Mit 21, 22, 23 sind in der Schlossachse A-B liegende quaderförmige Sperrstifte bezeichnet, die in radiale Schlitze 30a, 31 a, 32a der Sperrscheiben 30, 31, 32 (Fig. 4) eingreifen. Weitere quaderförmige Sperrstifte 24, 25, 26 greifen in die Zuhaltungen 50, 51, 52 nach Fig. 6 ein.

Auf der Riegelplatte 20 liegt eine Exzenterscheibe 27, die auf dem Dorn 14 gelagert ist und die die Riegelplatte über den Stift 20b mitnimmt. Die Exzenterscheibe 27 wird über den Stift 27a von einem nicht dargestellten Riegelbetätigungsgriff angetrieben.

Die Riegelplatte 20 weist in dem mittleren Bereich 20c eine rechteckige Vertiefung auf, die die Sperrscheiben 30, 31, 32 nach Fig.4 aufnimmt. Jede dieser Sperrscheiben ist an der Unterseite mit einer radialen Nut 30a, 31a, 32a versehen, in die bei geöffnetem Schloss die Sperrstifte 21-23 eingreifen. An der Oberseite ist eine diametrale Nut 30b, 31 b, 32b vorgesehen, die die Sperrschieber 33, 34, 35 aufnimmt. Diese Schieber tragen an ihrem rechten Ende Sperrzähne 33a, 34a, 35a.

Fig. 5 zeigt einen Umstellschieber 40, der drei kreisförmige Aussparungen 40a, 40b, 40c aufweist. Der Kreisdurchmesser entspricht dem Durchmesser der Teile 30-35. Der Schieber liegt jedoch derart über den Sperrscheiben, dass er bei Verstellung in Richtung der Schlossachse A-B lediglich die Sperrschieber 33-35 mitnimmt. Der Umstellschieber 40 wird mit Hilfe der Langlöcher 41-46 geführt. Seine Verstellung erfolgt mit Hilfe eines Stiftes 91 oder eines Umstellschlüssels 90, der in die Bartaussparung 47 eingreift.

Fig. 6 zeigt die Zuhaltungen 50, 51, 52, die über Langlöcherpaare 50a, 50b, 51 a, 51 b, 52a, 52b und die Bolzen 11-13 derart geführt sind, dass sie quer zur Schlossachse A-B verschoben werden können. Jede Zuhaltung weist eine leicht ovale Aussparung 50c, 51c, 52c auf, die am oberen Ende in einen Rastzahn 50d, 51 d, 52d übergeht.

In Fig. 7 sind Zahnscheiben 60,61,62 angedeutet, die über nicht dargestellte Hohlwellen durch den in Fig. 8 dargestellten Schlossdeckel 70 hindurch mit den Kodierungsknöpfen 80, 81, 82 nach Fig. 9 verbunden sind. Die Hohlwellen umfassen die Führungsdorne 15, 16, 17. Die Teile sind in ihrer Höhe so aufeinander abgestimmt, dass die Verzahnung der Scheiben 60, 61, 62 sowohl in die Sperrzähne 33a, 34a, 35a als auch in die Rastzähne 50d, 51d, 52d eingreift. Die Zuhaltungen 50-52 werden durch Schraubenfedern 53, 54, 55 in Eingriff mit den Zahnscheiben 60,61,62 gehalten.

Fig. 10 stellt eine Draufsicht auf das teilweise montierte Schloss dar. Der Riegel 20a nimmt die Schliessstellung ein. Unter dem Riegel liegt ein quer zur Schlossachse A-B beweglicher Rastschieber 83, der über eine Schraubenfeder 84, einen Stift 85 und eine Steuerkurve der Riegelplatte 20 bewirkt, dass der Riegel eine von zwei stabilen Endlagen einnimmt.

Ein Steuerschieber 86 (s. Fig. 14-16) wird vom Bart 90a eines Umstellschlüssels 90 betätigt. Dieser Schieber trägt einen quaderförmigen Sperrstift 88, der durch eine Schraubenfeder 89 in der gezeichneten Normalposition gehalten wird. In dieser Position ist sowohl der Umstellschieber 40 als auch der Steuerschieber 86 blockiert, weil der Stift 88 an der Riegelplatte 20 anliegt.

Fig. 11 zeigt die Lage der montierten Teile nach Fig. 10. Man erkennt die Schieber 83 und 86 zwischen dem Boden des Kastens 10 und der Riegelplatte 20. Der Umstellschlüssel ist mit 90 bezeichnet. In der gezeigten Schliessstellung stehen die Sperrstifte 21-23 ausserhalb der Sperrscheiben 30-32. Weiterhin liegt der Sperrstift 24 ausserhalb des Schlitzes 50e der Zuhaltung 50. In der Schliessstellung können daher die Kodierungsknöpfe 80-82 beliebig umgestellt werden, um die Kombination zu verwerfen. Beim Versuch, den Riegel zurückzuschieben, stossen die Sperrstifte 21-23 gegen die Sperrscheiben 30-32. Bei erneuter Wahl der Kombination nehmen die Sperrschieber 33-35 wiederum die Lage nach Fig. 4 ein, in der der Riegel zurückschiebbar ist.

Nur in der Offenstellung entsprechend Fig. 12 und 13 kann die einmal eingestellte Kombination geändert werden. In dieser Stellung kann der Sperrstift 88 in eine Aussparung 20d der Riegelplatte eingreifen, so dass der Riegel während des Umstellvorganges blockiert ist. Weiterhin sind in der Offenstellung über die Stifte 21-23 die Sperrscheiben 30-32 und über die Sperrzähne 33a-35a die Zahnscheiben und damit die Kodierungsknöpfe blockiert. Die Kodierungsknöpfe zeigen also die alte Kombination, z.B. ABC, an. Abweichend von der Zeichnung können die Sperrzähne 33a-35a durch mechanisch stabilere Sperrsegmente ersetzt werden.

Der Code kann vom berechtigten Benutzer des Wertbehälters geändert werden, nachdem er das Schloss entriegelt hat. Zur Umstellung muss zunächst der Steuerschieber 86 nach unten geschoben werden, bis der mit ihm verbundene Sperrstift 88 den Umstellschieber 40 freigibt. Der Umstellschieber wird dann mit Hilfe der Schraubenfeder 93 in die rechte Endlage gezogen.

Die Zuhaltungen 50-52 bewirken über die Zähne 50d-52d eine «Digitalisierung» der Bewegung der Kodierungsknöpfe. Jede Zuhaltung wird bei Verstellung des zugehörigen Kodierungsknopfes auf- und abbewegt und rastet in die Verzahnung ein, so dass der Steuerkanal, z.B. 50e, den Stift 24 bei der Riegelbewegung passieren lässt. Sollte aber dennoch einmal eine Zuhaltung auf einer Zahnspitze, also zwischen zwei Kodierungspositionen hängen bleiben, ist über den Steuerschlitz die Riegelbewegung blockiert. Umgekehrt können die Kodierungsknöpfe nicht verstellt werden, wenn der Riegel in einer Zwischenstellung hängen bleiben sollte.

Alle beschriebenen gegenseitigen Verriegelungen machen das Schloss insofern narrensicher, als es auch durch Falschbehandlung nicht in einer Position gebracht werden kann, in der nur noch Abhilfe durch Aufbohren möglich ist.

Grundsätzlich wird das Schloss in einer von zwei Versionen ausgeliefert. Die Version 1 wird für Bauerbenutzer im Bank- und Privatbereich eingesetzt, die Version 2 für häufig wechselnde Benutzer in Hotels.

In der Version 1 wird der Steuerschieber 86 mit Hilfe eines in Fig. 16 dargestellten Stiftes 92 bewegt, der an der Rückseite des Schiebers 86 befestigt ist und durch den Schlosskasten hindurch in den Wertbehälter hineinragt. Ein weiterer Stift 91, der ebenfalls rückseitig aus dem Schlosskasten herausragt, ist am Umstellschieber 40 befestigt.

Die Stellungen der Schieber 40 und 86 sind in Fig. 12 und 13 dargestellt.

Die Winkelform der Aussparung 48 bewirkt, dass der Steuerschieber 86 blockiert ist, wenn der Umstellschieber 40 die Umstellposition einnimmt. Der Umstellschieber 40 nimmt über seine Aussparungen 40a, 40b, 40c (Fig. 5) die Sperrschieber 33, 34, 35 (Fig. 4) mit, so dass die Zahnscheiben 60, 61, 62 (Fig. 7) von den Sperrzähnen 33a, 34a, 35a entkuppelt werden. Folglich können nun die Kodierungsknöpfe 80, 81, 82 von der alten Kombination, z.B. ABC, auf eine neue, z.B. XYZ, umgestellt werden. Wenn man jetzt mit dem Stift 91 den Umstellschieber zurückholt, drückt die Feder 89 den Steuerschieber 86 nach oben, und der Umstellschieber 40 wird erneut arretiert. Man klann jetzt, evtl. nach einer Probeschliessung bei offener Tür, den Behälter schliessen, den Riegel einlegen und die Kombination verwerfen.

Die Version 2 wird. vorwiegend in Hotelzimmern eingesetzt, wo besondere Bedingungen herrschen. Hier soll einerseits der Hotelgast in der Lage sein, unabhängig vom Hotelpersonal eine bestimmte Kombination einzustellen. Andererseits aber muss sichergestellt werden, dass der Behälter bei der Abreise des Gastes entriegelt ist, weil sonst umfangreiche Nachforschungen erforderlich werden und der Behälter wochenlang blockiert sein könnte. Nicht selten ist der Gast nicht mehr zu erreichen, oder er hat die Kombination vergessen, so dass nur noch die partielle Zerstörung des Schlosses als Ausweg bleibt.

Um alle diese Probleme zu umgehen, wird das Schloss in der sogenannten «Hotelversion» ohne die Stifte 91, 92 und statt dessen mit einem Umstellschlüssel 90 ausgeliefert, der nur bei entsperrtem Schloss und in der Umstellposition des Schiebers 40 in das Schlüsselloch 71 eingeführt und abgezogen werden kann. Wenn also der Gast angehalten wird, den Umstellschlüssel bei der Abreise abzugeben, ist die Gewähr dafür gegeben, dass das Schloss vom nächsten Gast sofort neu kodiert und der Wertbehälter benutzt werden kann.

Der Schlüssel 90 greift sowohl in eine Schlüsselbartaussparung 87 des Schiebers 86 als auch in die Schlüsselbartaussparung 47 des Umstellschiebers 40 ein. In der Fig. 14 ist die Normalposition, in der Fig. 15 die Umstellposition dargestellt. Fig. 16 zeigt den Schieber von der Seite. Da das Schlüsselloch 71 senkrecht zur Schlossachse A-B angeordnet ist, kann der Schlüssel nur in der Umstellposition nach Fig. 15 abgezogen werden. Weil aber in dieser Stellung der Riegel 20a blokkiert ist, kann der Behälter nur auf- und zugeschlossen werden, wenn der Umstellschlüssel 90 steckt und die Stellung nach Fig. 14 einnimmt. Die beschriebene Lösung hat den grossen Vorteil, dass das Hotelpersonal von der Rezeption aus durch Entgegennahme des Umstellschlüssels die Offenstellung des im Zimmer oder Tresorraum untergebrachten Wertbehälters kontrollieren kann.

In der Fertigung weisen beide Schlossversionen weitgehend identische Bauteile auf. Vor allem die Stanzteile sind gleichartig ausgebildet. Um Manipulationen zu verhindern, empfiehlt es sich jedoch, in der Version 2 im Schlossgehäuse keine Langlöcher für die Umstellstifte vorzusehen. In dieser Ausführung werden an die Schieber 40 und 86 keine Stifte angenietet.

In Fig. 17 ist in Teildarstellung als besondere Bauart ein Basküleschloss gezeichnet. Die Seitenwände des Schlosskastens 10 sind mit Aussparungen 10c, 10d versehen, in denen Baskülestangen 94, 95 geführt sind. Sie werden über schräggestellte Langlöcher, z.B. 94a, und einen auf der Riegelplatte 20 sitzenden Treibdorn 20e bewegt. Da die Riegelplatte 20 unter Benutzung des Führungsdornes 14 mittels einer besonderen Handhabe verstellt wird, bereitet es im Gegensatz zu Einknopfkombinationsschlössern keinerlei Probleme, das zusätzliche Drehmoment zu übertragen.

Eine andere Ausgestaltung des Schlosses ist in Fig. 18 dargestellt. Sie zeigt den rechten Teil des Schlosskastens 10, auf dessen dem Riegel abgekehrter Stirnwand ein Mikroschalter 96 aufgesetzt ist. Der Stössel 96a dieses Schalters tastet die hintere Kante des Umstellschiebers 40 ab. In dieser Ausführungsform wird ein Kontakt betätigt, wenn der Schieber in Umstellposition ist, wenn also die Safetür offen ist. Man kann z.B. in der Hotelversion des Schlosses die Schlossstellung in der Rezeption anzeigen, um sicherzustellen, dass die Wertbehältertür bei der Abreise des Gastes offen ist.

Die Bedienungsanleitung für beide Versionen ist zusammengefasst folgende:

Die Öffnung des Schlosses erfolgt durch Einstellung der Kombination an den Kodierungsknöpfen und Rechtsdrehung des Riegelbetätigungsgriffes.

Zum Schliessen wird der Riegelbetätigungsgriff nach links gedreht und die Kombination durch Verstellen aller Kodierungsknöpfe verworfen.

Zum Einstellen einer neuen Zahlenkombination wird in der Version 1 der Steuerschieberstift 92 nach unten geschoben, so dass der Umstellschieber umspringt und die Kodierungsknöpfe zur Neueinstellung freigibt. Anschliessend wird der Umstellschieber mit Hilfe des Stiftes 91 zurückgezogen.

Bei der für den Hotelbereich bestimmten Version 2 dreht man den Umstellschlüssel 90 um etwa 90° nach links, stellt die neue Kombination ein und dreht den Schlüssel wieder nach rechts. In der Umstellposition kann der Schlüssel vom bisherigen Benutzer abgezogen und vom Hotelpersonal dem neuen Gast überreicht werden.

Es ist üblich, auf den Kodierungsknöpfen 26 Einstellpositionen für das Alphabet vorzusehen. Bei drei Knöpfen erhält man 26³ = 17 576 Kombinationen. Mit vier Einheiten erreicht man 456976 Kombinationen. Wenn man zum Alphabet mit 26 Zeichen die Ziffern 1-9 hinzufügt, erzielt man mit drei Einheiten 35³ = 42 875 Kombinationen.

Eine andere Möglichkeit, die Zahl der Kombinationen zu erhöhen, besteht darin, zwei Schlösser in eine Tür einzubauen.

Bester Weg zur Ausführung der Erfindung Der beste Weg zur Umsetzung der Erfindung in die Praxis ist darin zu sehen, dass man die beschriebene Dreiknopf-Version mit 26³ Kombinationen realisiert, wobei zumindest Schlosskasten, Riegelplatte, Sperrscheiben, Sperrschieber und Kodierungsknöpfe aus Druckguss gefertigt werden. Die besonders flachen Teile, wie Umstellschieber und Zuhaltungen, werden aus Blech gestanzt.

### Gewerbliche Verwertbarkeit

Das neuartige Kombinationsschloss ist preiswert in der Herstellung, ausserordentlich einfach zu bedienen und sicher in der Handhabung. Die Änderung der Kombination kann auch von ungeübten Benutzern, z.B. Hotelgästen, in wenigen Sekunden duchgeführt werden. Somit ist es im Gegensatz zu einachsigen Kombinationsschlössern hervorragend geeignet z.B. in Hotel- oder Bankschliessfächern eingesetzt zu werden.

Der entscheidende Vorteil dieses Schlosses besteht darin, dass es wegen der besonderen internen Verriegelungen in jeder Hinsicht abtastsicher ist.

## Patentansprüche

1. Kombinationsschloss mit mehreren Kodierungsknöpfen (80, 81, 82) für Wertbehälter mit einem zwischen zwei Endstellungen bewegbaren Riegel (20a), dessen Platte (20) m Sperrstifte (21, 22, 23) trägt, die mit m drehbaren, von den Kodierungsknöpfen (81, 82, 83) gesteuerten Sperrscheiben (30, 31, 32) zusammenwirken, wobei jede dieser Sperrscheiben einen radialen Schlitz (30a, 31a, 32a) aufweist, dem ein auf der Riegelplatte befestigter Sperrstift gegenübersteht, ferner mit einem gemeinsamen Umstellschieber (40), der eine Entkupplung zwischen den Kodierungsknöpfen und den Sperrscheiben bewirkt, dadurch gekennzeichnet, dass die Schlitze (30a, 31a, 32a) der Sperrscheiben (30, 31, 32) der Riegelplatte (20) zugewandt sind, dass jede Sperrscheibe (30, 31, 32) an ihrer der Riegelplatte (20) abgewandten Seite eine diametrale Nut (30b, 31 b, 32b) aufweist, die einen Sperrschieber (33, 34, 35) trägt, der in dem Umstellschieber (40) geführt ist und der in eine mit dem Kodierungsknopf (80, 81, 82) verbundene Zahnscheibe (60, 61, 62) eingreift, dass jeder Zahnscheibe (60, 61, 62) eine federnd rastende Zuhaltung (50, 51, 52) zugeordnet ist und dass diese Zuhaltungen (50, 51, 52) nur in den Endstellungen des Riegels (20a) freigegeben sind.

2. Kombinationsschloss nach Anspruch 1, dadurch gekennzeichnet, dass der Umstellschieber (40) in Richtung der Schlossachse (A-B) bewegbar ist und dass die Zuhaltungen (50,51, 52) senkrecht zur Schlossachse (A-B) verschiebbar gelagert sind.

3. Kombinationsschloss nach Anspruch 1, dadurch gekennzeichnet, dass auf der Riegelplatte (20) zusätzliche Sperrstifte (24, 25, 26) angeordnet sind, die in Steuerschfitze (50e, 51e, 52e) der Zuhaltungen (50, 51, 52) derart eingreifen, dass die Zuhaltungen (50, 51, 52) und damit die Kodierungsknöpfe in den Zwischenstellungen des Riegels blockiert sind.

4. Kombinationsschloss nach Anspruch 1-3, dadurch gekennzeichnet, dass drei Kodierungsknöpfe (80, 81, 82) vorgesehen sind und dass der Schlosskasten (10) sechs Führungsbolzen (11 a, 11 b, 12a, 12b, 13a, 13b) trägt, in denen sowohl der Umstellschieber (40) als auch die drei Zuhaltungen (50, 51, 52) mittels Langlöchern gelagert sind.

5. Kombinationsschloss nach Anspruch 1-4, dadurch gekennzeichnet, dass ein senkrecht zur Schlossachse (A-B) verschiebbarer Steuerschieber (86) vorgesehen ist, der einen Sperrstift (88) trägt, der in eine winkelförmige Aussparung (48) des Umstellschiebers (40) hineinragt und der in der Umstellposition die Riegelplatte (20) blokkiert.

6. Kombinationsschloss nach Anspruch 1-5, dadurch gekennzeichnet, dass sowohl der Umstellschieber (40) als auch der Steuerschieber (86) je einen Stift (91, 92) aufweisen, die durch Langlöcher im Schlosskasten (10) hindurchragen und somit bei offener Tür betätigbar sind.

7. Kombinationsschloss nach Anspruch 1-5, dadurch gekennzeichnet, dass der Umstellschieber (40) und der Steuerschieber (86) mit Schlüsselbartaussparungen (47, 94) versehen sind und dass der Schlossdeckel (70) ein Schlüsselloch (71) aufweist, dessen Winkelposition das Einführen und Abziehen des Schlüssels (90) nur in der Umstellposition des Umstellschiebers (40) erlaubt.

8. Kombinationsschloss nach Anspruch 2, dadurch gekennzeichnet, dass der Umstellschieber (40) mit einer Feder (93) verbunden ist, die ihn in die Umstellposition zieht.

9. Kombinationsschloss nach Anspruch 1, dadurch gekennzeichnet, dass in Aussparungen (10c, 10d) des Schlosskastens (10) zwei Baskülestangen (94, 95) geführt sind, zu deren Antrieb schräg gestellte Langlöcher (z.B. 94a) und ein auf der Rieglplatte (20) sitzender Treibdorn (20e) dienen.

10. Kombinationsschloss nach Anspruch 2, dadurch gekennzeichnet, dass an der dem Riegel abgewandten Stirnseite ein Mikroschalter (96) montiert ist, dessen Stössel (96a) die hintere Kante des Umstellschiebers (40) abtastet.

## Claims

1. A combination lock with several coding knobs (80,81,82) for containers of valuables, with a bolt (20a) movable between two end positions, the plate (20) of which bolt carries m locking pins (21, 22, 23) which co-operate with m rotatable locking discs (30, 31, 32) controlled by the coding knobs (81, 82, 83), wherein each of these locking discs has a radial slot (30a, 31a, 32a) opposite which is located a locking pin secured on the bolt plate, further with a common resetting slider (40) which effects a decoupling between the coding knobs and the locking discs, characterised in that the slots (30a, 31a, 32a) of the locking discs (30, 31, 32) face the bolt plate (20), in that each locking disc (30, 31, 32) has a diametral groove (30b, 31 b, 32b) on its side remote from the bolt plate (20) which groove carries a locking slider (33, 34, 35), which is guided in the resetting slider (40) and which engages in a toothed disc (60, 61, 62) connected to the coding knob (80, 81, 82), in that a resiliently locating tumbler (50,51,52) is associated with each toothed disc (60, 61, 62) and in that these tumblers (50,51,52) are released only in the end positions of the bolt (20a).

2. A combination lock according to claim 1, characterised in that the resetting slider (40) is movable in the direction of the lock's axis (A-B) and in that the tumblers (50, 51, 52) are displaceably mounted perpendicularly to the lock's axis (A-B).

3. A combination lock according to claim 1, characterised in that on the bolt plate (20) are arranged additional locking pins (24, 25, 26) which engage in control slots (50e, 51 e, 52e) of the tumblers (50, 51, 52) in such a way that the tumblers (50, 51, 52) and thus the coding knobs are blocked in the intermediate positions of the bolt.

4. A combination lock according to claims 1-3, characterised in that three coding knobs (80, 81, 82) are provided and in that the lock case (10) carries six guide bolts (11a, 11 b, 12a, 12b, 13a, 13b) in which are supported both the resetting slider (40) and the three tumblers (50, 51, 52) by means of elongate holes.

5. A combination lock according to claims 1-4, characterised in that a control slider (86) which is displaceable perpendicularly to the lock's axis (A-B), is provided, which carries a locking pin (88), which projects into an annular recess (48) of the resetting slider (40) and which blocks the bolt plate (20) in the resetting position.

6. A combination lock according to claims 1-5, characterised in that both the resetting slider (40) and the control slider (86) each have a pin (91, 92), which project through elongate holes in the lock case (10) and are thus actuable when the door is open.

7. A combination lock according to claim 1-5, characterised in that the resetting slider (40) and the control slider (86) are provided with key bit recesses (47, 94) and in that the lock cover (70) has a key hole (71) the angular position of which permits the introduction and withdrawal of the key (90) only in the resetting position of the resetting slider (40).

8. A combination lock according to claim 2, charaterised in that the resetting slider (40) is connected to a spring (93) which pulls it into the resetting position.

9. A combination lock according to claim 1, characterised in that there are guided into recesses (10c, 10d) of the lock case (10) two swivel bars (94, 95) for the drive of which serve obliquely positioned elongate holes (e.g. 94a) and a drive pin (20e) sitting on the dead bolt plate (20).

10. A combination lock according to claim 2, characterised in that a micro-switch (96), whose plunger (86a) makes contact with the rear edge of the resetting slider (40), is mounted on the front face remote from the dead bolt.

## Revendications

1. Serrure à combinaison à plusieurs cadrans (80, 81, 82) pour coffre-fort munie d'un verrou (20a) déplaçable entre deux positions terminales dont la plaque (20) porte m chevilles d'arrêt (21, 22, 23) qui coopèrent avec m disques d'arrêt rotatifs (30, 31, 32) commandés par les cadrans de codage (80, 81, 82), chacun de ces disques d'arrêt présentant une fente (30a, 31a, 32a) radiale en face de laquelle se trouve une cheville d'arrêt fixée sur la plaque de verrouillage, et d'un poussoir de commutation commun (40) qui produit un désaccouplement entre les cadrans de codage et les disques d'arrêt caractérisée en ce que les fentes (30a, 31 a, 32a) des disques d'arrêt (30, 31, 32) sont tournées vers la plaque de verrouillage (20), chaque disque d'arrêt (30, 31, 32) présente sur son côté opposé à la plaque de verrouillage (20) une rainure diamétrale (30b, 31b, 32b) qui porte un poussoir d'arrêt (33, 34, 35) qui est guidé dans le poussoir de commutation (40) et qui s'engage dans un disque denté (60,61,62) relié au cadran de codage (80, 81, 82), à chaque disque denté (60, 61, 62) correspond une gâchette (50, 51, 52) d'arrêt élastique et en ce que ces gâchettes (50, 51,52) ne sont libérées que dans les positions terminales du verrou (20a).

2. Serrure à combinaison selon la revendication 1, caractérisée en ce que le poussoir de commutation (40) peut être déplacé dans la direction de l'axe (A-B) de la serrure et en ce que les gâchettes (50, 51, 52) sont disposées de façon à pouvoir être déplacées perpendiculairement à l'axe (A-B) de la serrure.

3. Serrure à combinaison selon la revendication 1, caractérisée en ce que des chevilles d'arrêt supplémentaires (24, 25, 26) sont montées sur la plaque de verrouillage (20), chevilles qui s'engagent dans des fentes de commande (50e, 51e, 52e) des gâchettes (50, 51, 52) de sorte que les gâchettes (50, 51, 52) et par conséquent les cadrans de codage sont bloqués dans les positions intermédiaires du verrou.

4. Serrure à combinaison selon les revendications 1-3, caractérisée en ce qu'elle comporte trois cadrans de codage (80, 81, 82) et en ce que le boîtier de serrure (10) porte six chevilles de guidage (11 a, 11 b, 12a, 12b, 13a, 13b) dans lesquelles tant le poussoir de commutation (40) que les trois gâchettes (50, 51, 52) sont montés au moyen de trous oblongs.

5. Serrure à combinaison selon les revendications 1-4, caractérisée en ce qu'il est prévu un poussoir de commande (86) déplaçable perpendiculairement à l'axe (A-B) de la serrure et qui porte une cheville d'arrêt (88) qui fait saillie dans un évidement (48) de forme angulaire du poussoir de commutation (40) et qui bloque la plaque de verrouillage (20) en position de commutation.

6. Serrure à combinaison selon l'une des revendications 1-5, caractérisée en ce que tant le poussoir de commutation (40) que le poussoir de commande (86) comportent chacun une cheville (91, 92) qui fait saillie, en passant par des trous oblongs, dans le boîtier (10) de la serrure et, de ce fait, peut être manoevrée quand la porte est ouverte.

7. Serrure à combinaison selon l'une des revendications 1 à 5, caractérisée en ce que le poussoir de commutation (40) et le poussoir de commande (86) comportent des évidements de panneton de clef (47, 94) et en ce que le couvercle de serrure (70) comporte un trou de serrure (71) dont la position angulaire ne permet l'introduction et le retrait de la clef (90) que lorsque le poussoir de commutation (40) est dans la position de commutation.

8. Serrure à combinaison selon la revendication 2, caractérisée en ce que le poussoir de commutation est relié à un ressort (93) qui l'attire dans la position de commutation.

9. Serrure à combinaison selon la revendication 1, caractérisée en ce que les évidements (10c, 10d) du boîtier de serrure (10) servent de guide à deux tringles de bascule (94, 95) dont l'entraînement est assuré par des trous oblongs (par exemple 94a) orientés obliquement et un mandrin d'entraînement (20e) monté sur la plaque de verrouillage (20).

10. Serrure à combinaison selon la revendication 2, caractérisée en ce que le côté frontal opposé au verrou comporte un micro-commutateur (96) dont le poussoir (96a) explore le bord arrière du poussoir de commutation (40).
